# EUROPÄISCHE PATENTSCHRIFT

(11) **EP 2 227 343 B1**
(45) Veröffentlichungstag und Bekanntmachung des Hinweises auf die Patenterteilung: **01.02.2012**
(21) Anmeldenummer: 08865129.4
(22) Anmeldetag: 16.12.2008
(51) Int. Cl.: B22D 41/56, B22D 41/24

(54) **VORRICHTUNG ZUM AUSWECHSELBAREN ANSCHLIESSEN EINES GIESSROHRES AN EINEN AUSGUSS EINES SCHMELZENBEHÄLTERS**
DEVICE FOR THE INTERCHANGEABLE CONNECTION OF A CASTING TUBE TO A SPOUT OF A MELT VESSEL
DISPOSITIF POUR RACCORDER AVEC POSSIBILITÉ DE REMPLACEMENT UN TUBE DE COULÉE À UNE BUSETTE DE COULÉE D'UN RÉCIPIENT DE MATIÈRE EN FUSION

(30) Priorität: 20.12.2007 AT 20782007
(43) Veröffentlichungstag der Anmeldung: 15.09.2010
(73) Patentinhaber: Siemens VAI Metals Technologies GmbH, 4031 Linz (AT)
(72) Erfinder: EBNER, Helmut, A-4331 Naarn i.M. (AT); PENN, Johann, A-4203 Altenberg (AT); THOENE, Heinrich, A-4020 Linz (AT); WIMMER, Franz, A-4752 Riedau (AT)
(74) Vertreter: Maier, Daniel Oliver
(86) Internationale Anmeldenummer: PCT/EP2008/010725
(87) Internationale Veröffentlichungsnummer: WO 2009/080257

(56) Entgegenhaltungen:
- EP-A- 0 577 909
- EP-A- 0 820 825
- EP-A- 0 891 829
- WO-A-03/080274
- AT-B- 349 666
- JP-A- 5 318 061
- JP-A- 7 016 739
- JP-A- 10 058 124
- JP-A- 10 211 570
- JP-A- 61 172 660
- JP-A- 2002 035 926
- JP-U- 4 083 453
- US-A- 4 526 304
- US-A- 4 892 235

## Beschreibung

### Technisches Gebiet

Die Erfindung betrifft eine Vorrichtung zum auswechselbaren Anschließen eines Gießrohres an einen Ausguss eines Schmelzenbehälters mit einem am Schmelzenbehälter befestigten Schieberverschluss, der von mindestens einer festliegenden Verschlussplatte und einer relativ zu dieser verschiebbaren Verschlussplatte gebildet ist, wobei die verschiebbare Verschlussplatte mit einem Verschiebeantrieb gekoppelt ist und das Gießrohr trägt, wobei die verschiebbare Verschlussplatte einen Anschlussring für die zentrierte Aufnahme des Gießrohres trägt und die verschiebbare Verschlussplatte eine mit ihr synchron verschiebbare Wechseleinrichtung für das Gießrohr und eine Spanneinrichtung zum Anpressen des Gießrohres an die verschiebbare Verschlussplatte trägt.

### Stand der Technik

Ein Schieberverschluss der gattungsbildenden Art ist beispielsweise aus der WO 03/080274 bereits bekannt. Dieser Schieberverschluss ist als Zweiplattenschieber ausgebildet, wobei eine bewegliche Verschlussplatte mit einem hydraulischen Stellglied zwischen einer "Offen-Position", die den Durchtritt von Metallschmelze ermöglicht, und einer "Geschlossen-Position", die den Durchfluss sperrt, verlagerbar ist.

Eine kompakte Baugruppe bestehend aus einem Zweiplattenschieber und einem Gießrohr, welche durch eine Spanneinrichtung in der Betriebsposition verspannt wird und für einen gemeinsamen Ein- oder Ausbau freigegeben werden kann, ist aus der JP 5-318061 bekannt.

Schieberverschlüsse werden insbesondere bei Stranggießanlagen entweder an der Gießpfanne oder insbesondere am Verteilergefäß eingesetzt, um einen geregelten Zufluss von Metallschmelze in die Stranggießkokille und damit einen stabilen Gießvorgang zu gewährleisten. Feuerfeste Verschlussplatteneinsätze und die Gießrohre oder Schattenrohre sind Verschleißteile und müssen oft gewechselt werden. Vor Beginn des Gießvorganges sind die Ausgüsse der Schmelzenbehälter verschlossen und müssen mit besonderen Maßnahmen geöffnet werden. Dies erfordert eine leichte und gesicherte Manipulierbarkeit von beispielsweise einer Aufbrenneinrichtung in einem für das Betriebspersonal gefährlichen Umfeld.

Um ein Gießrohr oder Schattenrohr einerseits in seiner Betriebsposition am Schieberverschluss zu fixieren und mit einem bestimmten Anpressdruck an diesen anzupressen und andererseits einen Wechsel des Gießrohres durchführen zu können, sind bereits eine Reihe von Lösungen entwickelt geworden.

Beispielsweise ist in der EP 577 909 A1 ein Mechanismus zum Tragen und Andrücken eines Gießrohres an einem Auslass eines Zwischengefäßes bekannt, bei dem die Trageinrichtung einen um eine systemfremde Drehachse schwenkbaren zweiarmigen Hebel umfasst, an dessen einem Ende ein Aufnahmering für das Gießrohr und an seinem gegenüberliegenden Ende ein Gegengewicht zur Erzeugung eines Anpressdruckes auf das Gießrohr angeordnet ist. Eine genaue Positionierung der Gießdüse zur Austrittsöffnung für die Metallschmelze kann bei dieser Konstruktion jedoch nur durch eine selbstverschiebliche, damit jedoch verschmutzungsanfällige Hilfsdüse erreicht werden.

Aus der US 4,892,235 ist eine Trag- und Andrückvorrichtung für eine Gießdüse bekannt, mit der das Gießrohr an eine stationäre Verschlussplatte eines Dreiplattenschiebers angedrückt werden kann. Eine um eine vertikale Achse ein- und ausschwenkbare Gabelaufnahme für das Gießrohr umfasst als Federelemente ausgebildete Tragstäbe, mit denen nach dem Einschwenken eines Sicherungsanschlages eine im Wesentlichen vorbestimmte Andrückkraft erzeugt werden kann. Eine Reihe von Manipulationen ist hier händisch vorzunehmen, um einen Wechsel des Gießrohres durchführen zu können, wodurch die Sicherheit des Betriebspersonals wesentlich beeinträchtigt wird.

Wechseleinrichtungen für Gießrohre in Verbindung mit einem Dreiplattenschieber, bei dem die verschiebbare Verschlussplatte zwischen zwei festliegenden Verschlussplatten angeordnet ist, und das Gießrohr einer der festliegenden Verschlussplatten zugeordnet ist, sind aus der US 4,526,301, der EP 891 829 A1, der EP 820 825 A1 oder der AT 349 666 B bereits bekannt.

Weiters sind die beschriebenen Wechseleinrichtungen für Gieß- und Schattenrohre für eine Anwendung bei Zweiplattenschiebem nicht geeignet, bei denen das Gieß- oder Schattenrohr an der beweglichen Verschlussplatte befestigt werden soll.

Die JP 07 016739 A zeigt eine Vorrichtung zum Auswechseln und Abschließen von Gießrohren an einen Ausguss eines Schmelzenbehälters mit einem am Schmelzenbehälter befestigten Schieberverschluss, der aus einer festen und relativ zu dieser verschiebbaren Verschlussplatte besteht, die in einem verschiebbaren Rahmen gehalten ist, der von einem Verschiebeantrieb betätigt wird und das Gießrohr trägt. Die verschiebbare Verschlussplatte trägt einen Anschlussring für die zentrierte Aufnahme des Gießrohrs. Die Wechseleinrichtung besteht aus Zylinder und Tragarmen, die die Tragzapfen des Tragrahmens tragen, in dem sich das Gleßrohr befindet, wobei die Wechseleinrichtung ebenfalls am Rahmen der Verschlussplatte befestigt ist und sich somit synchron mit dieser bewegt. Der Zylinder fungiert als Spanneinrichtung zum Anpressen des Gießrohrs an die verschiebbare Verschlussplatte.

Ähnliche Vorrichtungen sind aus den Schriften JP 04 083453 U, JP 2002 035926 A und der JP 61 172660 A bekannt.

### Darstellung der Erfindung

Aufgabe der vorliegenden Erfindung ist es daher, eine Vorrichtung zum auswechselbaren Anschließen eines Gießrohres an einen Ausguss eines Schmelzenbehälters dahingehend zu verbessern, dass eine leichte Handhabung der Gießdüse bei einem Gießdüsenwechsel oder einer sonstigen notwendigen Manipulation auch automatisiert durchgeführt werden kann und ein positionsgenaues Andocken eines Gießrohres an eine verschiebbare Verschlussplatte eines Zweiplattenschiebers sicher gewährleistet ist.

Diese Aufgabe wird bei einer Vorrichtung zum auswechselbaren Anschließen eines Gießrohres an einen Ausguss eines Schmelzenbehälters der eingangs beschriebenen Art mit den kennzeichnenden Merkmalen des Anspruchs 1 gelöst.

Die verschiebbare Verschlussplatte besteht im Wesentlichen aus einem Verschlussplattenrahmen, der in einer Ausnehmung einen Verschlussplatteneinsatz aus einem feuerfesten Material mit einer Durchtrittsöffnung für das Flüssigmetall aufnimmt. Der Verschlussplattenrahmen ist in einem Tragrahmen des Schieberverschlusses horizontalbeweglich geführt und mit einem Verschiebeantrieb gekoppelt, der am Tragrahmen des Schieberverschlusses befestigt ist. Durch die Befestigung der Wechseleinrichtung für das Gießrohr und je nach Ausführungsform auch einer beliebig ausgestalteten Spanneinrichtung zum Anpressen des Gießrohres auf dieser Verschlussplatte, im speziellen auf dem Verschlussplattenrahmen der Verschlussplatte, ist eine genaue Positionierung des Gießrohres unabhängig von der momentanen Position der verschiebbaren Verschlussplatte sicher gewährleistet. Die verschiebbare Verschlussplatte kann sich sowohl in einer "Offen-Position", die den Durchtritt von Metallschmelze ermöglicht, als auch in einer "Geschlossen-Position", die den Durchtritt von Metallschmelze sperrt, befinden.

Erfindungsgemäß umfasst die Wechseleinrichtung eine Schwenkwelle und einen mit der Schwenkwelle verbundenen Schwenkantrieb. Die Schenkwelle ist an der verschiebbaren Verschlussplatte abgestützt, die eine Schwenkbewegung um ihre Schwenkachse zulässt. Weiters ist eine Aufnahmegabel zur Aufnahme des Gießrohres fest mit der Schwenkwelle verbunden und die beiden Gabelarme der Aufnahmegabel sind in parallelen Normalebenen zur Schwenkachse angeordnet. Damit kann mit einer Drehbewegung bei kurzen Gabelarmen ein vollständiges Ausschwenken des Gießrohres aus dem Bereich des Verschlussplatteneinsatzes erreicht werden, wodurch der Verschlussplatteneinsatz zugänglich ist. Beispielsweise kann in dieser ausgeschwenkten Position des Gießrohres in einfacher Weise ein verstopfter Flüssigmetallkanal mit einer von einem Manipulator oder Roboter bewegten Sauerstofflanze freigeblasen werden.

Eine geometrisch zweckmäßige Anordnung der Wechseleinrichtung auf der verschiebbaren Verschlussplatte bzw. dem Verschlussplattenrahmen ist gegeben, wenn die Schwenkachse der Schwenkwelle in einem seitlichen Abstand von dem Anschlussring für das Gießrohr angeordnet ist und das an den Anschlussring andockende Gießrohr eine Anschlussposition am Schieberverschluss festlegt und dass in Bezug auf eine die Schwenkachse aufnehmende Vertikalebene die Anschlussposition des Gießrohres auf einer Seite der Vertikalebene und eine Wechselposition für das Gießrohr auf der gegenüber liegenden abgewandten Seite der Vertikalebene oder unmittelbar in dieser Vertikalebene festgelegt ist.

Eine Wechseleinrichtung der beschriebenen Bauart lässt eine Verlagerung des Gießrohres zwischen einer Anschlussposition an der verschiebbaren Verschlussplatte und einer Wechselposition des Gießrohres um eine Schwenkachse in einem Schwenkwinkelbereich zwischen 90° und 180° zu. Durch diese Ausschwenkbewegung wird die Gießdüse in einen für einen Manipulator leicht zugänglichen Bereich verbracht, sodass bei entsprechend günstiger Ausgestaltung des Aufnahmehakens an den Enden der Gabelarme sowohl der große Schwenkwinkel problemlos bewältigt werden kann als auch eine automatisierte Ent-und Beladung der Wechseleinrichtung durch einen Roboter leicht durchgeführt werden kann.

Um einen automatisierten Wechsel des Gießrohres mit einem Roboter oder sonstigen Manipulator durchführen zu können, ist das Gießrohr mit einem Tragring ausgestattet und mit diesem in die Schwenkeinrichtung eingesetzt. Hierbei weist der Tragring ein auf den äußeren Gießrohrdurchmesser abgestimmtes Ringelement auf, in dem das Gießrohr steckt, an dem Ringelement schließen gegenüberliegende und voneinander weggerichtete Tragzapfen an, die in Aufnahmegabeln der beiden Gabelarme der Schwenkeinrichtung aufliegen und am Ringelement ist eine Kuppelvorrichtung für das Greifwerkzeug eines Roboters angeordnet. Zweckmäßig ist die Kuppelvorrichtung unter einem Winkel von 90° zu den Tragzapfen am Ringelement positioniert.

Nach dem Verschwenken des Gießrohres von der Anschlussposition in die Wechselposition kann der Roboter daher auf einfache Art ein zu wechselndes Gießrohr mit der ihm entgegen gerichteten Kuppelvorrichtung des Tragringes erfassen und daran andocken. Dann fädelt der Roboter das Gießrohr aus der Schwenkeinrichtung und stellt das Gießrohr in einem Werkzeugmagazin ab. Der Roboter ergreift ein für den nächsten Einsatz vorbereitetes Gießrohr aus dem Werkzeugmagazin mit seinem Greifwerkzeug an der Kuppelvorrichtung des Tragringes und hängt das Gierohr in die in der Wechselposition wartenden Aufnahmegabeln der Wechseleinrichtung. Anschließend wird das Gießrohr durch eine Schwenkbewegung wieder in die Anschlussposition verschwenkt und ist einsatzbereit.

Vorzugsweise ist der Schwenkantrieb von einem Schwenkmotor gebildet. Schwenkmotoren ermöglichen eine genaue Drehwinkeleinstellung der Schwenkwelle und damit ein präzises Ansteuern der Anschlussposition, der Wechselposition und gegebenenfalls notwendiger Zwischenpositionen des Gießrohres.

Bevorzugt wird ein hydraulischer Schwenkmotor eingesetzt. Aber auch Schwenkmotoren mit pneumatischem oder elektrischem Antrieb können gleichermaßen verwendet werden. Der vorzugsweise hydraulische Schwenkmotor umfasst einen Linearzylinder und ein Getriebe zur Erzeugung einer Schwenkbewegung der Wechseleinrichtung unter vorbestimmten Schwenkbedingungen.

Zweckmäßig ist die Spannvorrichtung zum Anpressen des Gießrohres an den Anschlussring mit einem vorbestimmten Anpressdruck an der verschiebbaren Verschlussplatte befestigt.

Alternativ besteht auch die Möglichkeit, dass die Spannvorrichtung zum Anpressen des Gießrohres an den Anschlussring unmittelbar in die Wechseleinrichtung, insbesondere den Schwenkantrieb, integriert ist.

Vorzugsweise ist der Spanneinrichtung eine Regeleinrichtung zur geregelten Einstellung eines vorbestimmten Anpressdruckes zugeordnet.

Falls die Spanneinrichtung unmittelbar in den hydraulischen Schwenkmotor integriert ist, bzw. teil des hydraulischen Schwenkmotors ist, wird mit den hydraulischen Einrichtungen des Schwenkmotors der geregelte Anpressdruck eingestellt. In diesem Fall ist die Spannvorrichtung nur indirekt an der verschiebbaren Verschlussplatte bzw. dem Verschlussplattenrahmen angeordnet.

Die Spanneinrichtung kann auch von einer auf die Schwenkwelle der Schwenkeinrichtung einwirkenden vorgespannten Feder gebildet sein. Die vorgespannte Feder kann durch eine mechanische Feder beliebiger Bauart, z.B. eine Drehfeder, einem pneumatischen oder hydraulischen Federelement gebildet sein.

Der mit einem Schieberverschluss verschlossene und mit Metallschmelze gefüllte Schmelzenbehälter durchläuft, sofern es sich um eine Gießpfanne handelt, im metallurgischen Betrieb zumeist mehrere Behandlungsstufen in denen die Metallschmelze beispielsweise legiert oder einem metallurgischen Feinungsvorgang unterzogen wird. Hierbei sollen außer dem Schieberverschluss selbst keine weiteren Bauteile am Behälterboden befestigt sein, vor allem auch keine hydraulischen Stelleinrichtungen. Um dies auch bei der erfindungsgemäßen Wechseleinrichtung umsetzen zu können, umfasst die Wechseleinrichtung, in teilbare Baugruppen gliederbar, eine Schwenkwelle und einen an die Schwenkwelle während einer Einsetzbewegung selbsttätig ankuppelbaren Schwenkantrieb. An der verschiebbaren Verschlussplatte oder konkret am verschiebbaren Verschlussplattenrahmen ist zumindest eine Zentriernase für die Aufnahme und Lagepositionierung des Schwenkantriebes angeordnet. Das Einsetzen und Ankuppeln des Schwenkantriebes an die Schwenkwelle erfolgt zweckmäßig mit einem Roboter.

Die gleiche Möglichkeit besteht auch für Die Schwenkwelle, die mit ihren Lagern in Aufnahmetaschen an der verschiebbaren Verschlussplatte oder dem verschiebbaren Verschlussplattenrahmen eingesetzt, lagepositioniert und verriegelt werden kann. Auch hier erfolgt das Einsetzen zweckmäßig mit einem Roboter.

Zur Erleichterung dieser automatisierten Montagearbeiten sind der Schwenkantrieb und gegebenenfalls auch die Schwenkwelle mit einer Kuppelvorrichtung für ein Greifwerkzeug eines Roboters ausgerüstet. Damit wird die Aufnahme oder Ablage dieser Baugruppen von oder auf einer vorbereiteten Tragkonsole einfach durchzuführen. Damit wird es auch ohne Personaleinsatz in einem potentiellen Gefahrenbereich möglich, dass der Schwenkantrieb und/oder die Schwenkwelle während einzelner Vorbehandlungsschritte und während des Transportes des Schmelzenbehälters im metallurgischen Betrieb von der verschiebbaren Verschlussplatte oder dem verschiebbaren Verschlussplattenrahmen getrennt auf einem die Gießposition bestimmenden Traggerüst auf einer Tragkonsole abgelegt sind und der Schwenkantrieb und/oder die Schwenkwelle erst nach dem Absetzen des Schmelzenbehälters auf dem Traggerüst mit einem Roboter oder einem sonstigen Manipulator an der verschiebbaren Verschlussplatte oder dem verschiebbaren Verschlussplattenrahmen eingesetzt wird.

Für den konkreten Anwendungsfall bei einer Stranggießanlage bildet der Schmelzenbehälter eine Gießpfanne, mit der aus dem Stahlwerk vorbehandelte Stahlschmelze an die Stranggießanlage gebracht wird. Das Traggerüst zur Aufnahme der Gießpfanne bildet der Pfannendrehturm mit seinen Gabelarmen. Auf dem Pfannendrehturm befindet sich auch die Tragkonsole, auf der der Schwenkantrieb und die Schwenkwelle für die robotergestützte Montage am Schieberverschluss vorbereitet sind.

### Kurzbeschreibung der Zeichnungen

Weitere Vorteile und Merkmale der vorliegenden Erfindung ergeben sich aus der nachfolgenden Beschreibung nicht einschränkender Ausführungsbeispiele, wobei auf die folgenden Figuren Bezug genommen wird, die folgendes zeigen:
- Fig. 1: eine erfindungsgemäße Vorrichtung zum auswechselbaren Anschließen eines Gießrohres an den Ausguss eines Schmelzenbehälters in der Wechselposition des Gießrohres,
- Fig. 2: eine erfindungsgemäße Vorrichtung zum auswechselbaren Anschließen eines Gießrohres an den Ausguss eines Schmelzenbehälters in der Anschlussposition des Gießrohres,
- Fig. 3: eine erfindungsgemäße Vorrichtung zum auswechselbaren Anschließen eines Gießrohres an den Ausguss eines Schmelzenbehälters in einer Seitensicht und
- Fig. 4: eine erfindungsgemäße Vorrichtung zum auswechselbaren Anschließen eines Gießrohres an den Ausguss eines Schmelzenbehälters in einer Untersicht.

### Ausführung der Erfindung

Die erfindungsgemäße Vorrichtung zum auswechselbaren Anschließen eines Gießrohres an einen Ausguss eines Schmelzenbehälters ist in den Figuren 1 bis 4 in mehreren Ansichten schematisch dargestellt und nachfolgend anhand dieses Ausführungsbeispiels im Detail erläutert.

Bei Verteilergefäßen in Stranggießanlagen wird ausgussseitig üblicherweise von Gießrohren oder Tauchgießrohren; bei Gießpfannen von Schattenrohren gesprochen. Die erfindungsgemäße Lösung umfasst beide Anwendungen und ist für beide Anwendungen gleichermaßen geeignet.

Figur 3 zeigt in einem Teilschnitt einen Schmelzenbehälter 1, mit einem Stahlmantel 1a und einer innen anliegenden feuerfesten Auskleidung 1b. Der Schmelzenbehälter kann beispielsweise als Gießpfanne oder als Zwischengefäß an einer Stranggießanlage ausgebildet sein. Im Boden des Schmelzenbehälters ist ein aus feuerfestem Material gemauerter Ausguss 2 mit einer Austrittsöffnung 2a zum kontinuierlichen Ausströmen von Metallschmelze (z.B. flüssiger Stahl) angeordnet. An der Außenseite des Schmelzenbehälters ist ein als Schieberverschluss 3 ausgebildetes Verschlussorgan angeordnet, mit dem die Austrittsöffnung 2a geschlossen oder geöffnet oder die Menge der durchströmenden Metallschmelze geregelt werden kann.

Der Schieberverschluss 3 ist in Figur 2 als Zweiplattenschieber ausgebildet. Der Schieberverschluss umfasst - funktional betrachtet - eine festliegende Verschlussplatte 4 und eine verschiebbare Verschlussplatte 5. Im Rahmen der Erfindung kann sowohl die festliegende Verschlussplatte als auch die verschiebbare Verschlussplatte aus mehreren Teilen bestehen, z.B. jeweils mehrere aufeinander liegende Verschlussplatten umfassen.

Die festliegende Verschlussplatte 4 umfasst einen Verschlussplattenrahmen 6, der unmittelbar am Stahlmantel 1a des Schmelzenbehälters 1 durch eine Schraubverbindung befestigt ist. Ein feuerfester Verschlussplatteneinsatz 7 ist in den Verschlussplattenrahmen 6 eingesetzt und weist eine Durchtrittsöffnung 8 auf, die mit der Austrittsöffnung 2a im Schmelzenbehälter 1 fluchtet. An der festliegenden Verschlussplatte 4 anliegend ist die verschiebbare Verschlussplatte 5 angeordnet, die ebenfalls ein Verschlussplattenrahmen 9 umfasst, der an nicht näher dargestellten Horizontalführungen der festliegenden Verschlussplatte 4 zwischen zwei Stellpositionen verlagerbar angeordnet ist. In den bewegbaren Verschlussplattenrahmen 9 ist ein Verschlussplatteneinsatz 10 eingesetzt und abgestützt, der in einer der beiden Stellposition eine mit der Durchtrittsöffnung 8 im Verschlussplatteneinsatz 7 fluchtende Durchtrittsöffnung 11 aufweist und der in der weiteren Stellposition die Durchtrittsöffnung 11 sperrt. Die verschiebbare Verschlussplatte 5 ist mit einem hydraulischen Stellglied 12, beispielsweise einem ansteuerbaren Druckmittelzylinder, gelenkig verbunden, wobei das Stellglied 12 am festliegenden Verschlussplattenrahmen 6 abgestützt ist und die verschiebbare Verschlussplatte 5 zwischen den beiden Stellpositionen verschiebt.

Der Verschlussplatteneinsatz 10 der verschiebbaren Verschlussplatte 5 weist einen Anschlussring 13 auf, der ein Teil des Verschlussplatteneinsatzes 10 sein kann oder aber auch als getrennter gießdüsenartige Bauteil 13a, wie in Figur 2 dargestellt, der verschiebbaren Verschlussplatte 5 zugeordnet ist. Dieser Anschlussring 13 oder der gießdüsenartige Bauteil 13a dient der Aufnahme des Gießrohres 14 und dessen Zentrierung in einem konischen Aufnahmesitz.

Zur Manipulation des Gießrohres 14, vorzugsweise seines Wechsels infolge Verschleißes, ist eine Wechseleinrichtung 16 vorgesehen mit der das Gießrohr 14 von einer Wechselposition A in eine Anschlussposition B und zurück transportiert werden kann. Die Wechseleinrichtung 16 ist zur Gänze ortsfest auf dem Verschlussplattenrahmen 9 der verschiebbaren Verschlussplatte 5 befestigt und daher synchron mit dieser Verschlussplatte verlagerbar. Daraus ergibt sich ein wesentlicher Vorteil einer solcherart auf der beweglichen Verschlussplatte 5 positionierten Wechseleinrichtung 16. Der relative Transportweg für die Gießrohrmanipulation bleibt unabhängig von der augenblicklichen Position der verschiebbaren Verschlussplatte (offene oder geschlossene Position) stets gleich und das zentrische Aufsetzen des Gierohres auf dem Anschlussring 13 ist stets sicher gewährleistet und einfach durchführbar (Figuren 1, 2).

Wie sich aus den Figuren 1, 3 und 4 ergibt, umfasst die Wechseleinrichtung 16 einen Schenkantrieb 17 und eine Schwenkwelle 18. Die Schwenkwelle 18 ist - eine Schwenkbewegung um ihre Schwenkachse 19 zulassend - direkt mit dem motorischen Schwenkantrieb 17 gekuppelt und über Lager 20 drehbar auf der verschiebbaren Verschlussplatte 5 abgestützt. Das freie Ende der Schwenkwelle 18 mündet in eine Aufnahmegabel 21 mit zwei Gabelarmen 22a, 22b zur Aufnahme des Gießrohres 14, wobei die Gabelarme in einem Abstand zueinander in parallelen Normalebenen zur Schwenkachse 19 angeordnet sind. Der Abstand der Gabelarme 22a, 22b orientiert sich am äußeren Durchmesser des Gießrohres 14. Die Gabelarme 22a, 22b verlaufen hakenförmig und bilden Aufnahmetaschen 23 zur Aufnahme des Gießrohres 14. Die Aufnahmetaschen 23 sind hierbei so ausgebildet, dass das Gießrohr 14 während der gesamten Schwenkbewegung zwischen der Anstellposition B und der Wechselposition A und zurück nicht aus den Aufnahmetaschen rutschen kann und dass speziell in der Anstellposition A die Übertragung eines Anpressdruckes vom Gießrohr 14 auf den Anschlussring 13 sicher gewährleistet ist.

Die Wechseleinrichtung 16 ist mit seiner Schwenkwelle 18 bzw. Schwenkachse 19 seitlich neben dem Schieberverschluss 3 und dem Anschlussring 13 angeordnet. In Bezug auf eine die Schenkachse 19 aufnehmende Vertikalebene C ist die Anschlussposition B des Gießrohres auf einer Seite der Vertikalebene und eine Wechselposition A für das Gießrohr auf der gegenüber liegenden abgewandten Seite der Vertikalebene C oder unmittelbar in dieser Vertikalebene festgelegt. Die Schwenkachse 19 ist parallel zur Verschieberichtung der verschiebbaren Verschlussplatte 5 ausgerichtet. Mit relativ kurzen Gabelarmen 22a, 22b kann das Gießrohr 14 von der Anschlussposition B in die relativ leicht zugängliche Wechselposition A verbracht werden, in der mit einem hier nicht dargestellten Manipulator oder einem Roboter das Gießrohr aus den Aufnahmetaschen 23 der Gabelarme leicht entnommen und eine Austauschgießrohr wieder eingesetzt werden kann. Weiters ist der Ausgießbereich für Reinigungsarbeiten, z.B. einem Aufbrennen der Austrittsöffnung mit einer ebenfalls von einem Roboter oder sonstigem Manipulator bewegten Sauerstoffblaslanze oder einer anderen Einrichtung zum Öffnen oder Reinigen der Austrittsöffnung leicht zugänglich gemacht. Der Schwenkwinkelbereich α zwischen der Aufnahmeposition B und der Wechselposition A liegt bei etwa 180°.

Das Gießrohr 14 ist in einen Tragring 25 eingesteckt und mit diesem in die beiden Aufnahmetaschen 23 der Gabelarme 22a, 22b eingesetzt. Es umfasst eine Ringelement 25a mit einem konischen Aufnahmesitz, der mit einem konischen Ringteil im oberen Bereich des Gießrohres 14 korrespondiert. An das Ringelement 25a schließen einander gegenüberliegende und voneinander weggerichtete Tragzapfen 25b an, die in den Aufnahmetaschen 23 der Wechseleinrichtung 16 aufliegen. Weiters umfasst das Ringelement eine Kuppelvorrichtung 25c, mit der eine Greifverbindung mit einem Roboter oder Manipulator hergestellt werden kann.

Der Schwenkantrieb 17 ist von einem Schwenkmotor 26 gebildet, der vorzugsweise hydraulisch betrieben ist. Dieser ermöglicht die direkte Umsetzung einer hydraulisch erzeugten Bewegung eines Linearzylinders mittels eines Getriebes in eine dosierte Drehbewegung der Schwenkwelle 18. Der hydraulische Schwenkmotor ermöglicht auch die Einstellung eines geregelten Anpressdruckes und das Halten dieses Anpressdruckes über einen Gießzyklus durch eine in ihn integrierte Spannvorrichtung 27.

Eine Spanneinrichtung 27 zum gezielten Anpressen des Gießrohres an die verschiebbare Verschlussplatte kann beispielsweise auch durch Einwirkung einer vorgespannten Feder 27a erreicht werden, die unmittelbar auf die Schenkwelle einwirkt. Diese vorspannbare Feder ist in Figur 4 als Drehfeder ausgebildet, umgreift die Schwenkwelle 18, ist an dieser und an der verschiebbaren Verschlussplatte 5, bzw. am Verschlussplattenrahmen 9 fixiert und baut während der Schwenkbewegung in die Anschlussposition b einen entsprechenden Anpressdruck auf.

Dem Schwenkantrieb 17 und der verschiebbaren Verschlussplatte 5 sind Zentriernasen 28 zugeordnet, die das automatisierte Einsetzen und Ankuppeln oder auch wieder entfernen des Schwenkantriebes in und aus seiner Betriebsposition mit einem in Figur 3 nicht dargestellten Roboter ermöglicht. Gleichermaßen sind die der Schwenkwelle 18 zugeordnete Lager 20 in Aufnahmetaschen 29 so angeordnet, dass ebenfalls ein robotergestütztes Einsetzen und Verriegeln in der Betriebposition möglich ist. Der Schwenkantrieb 17 und die Schwenkwelle 18 sind als Baugruppe konzipiert und sind auf einer dem Einsatzort Nahe gelegenen, hier nicht dargestellten Tragkonsole am Traggerüst des Schmelzenbehälters für die Montage vorbereitet. Der Schwenkantrieb 17 und die Schwenkwelle 18 sind mit Kuppelvorrichtungen 30 zum Ankuppeln an ein Greifwerkzeug eines Roboters ausgestattet.

### Bezugszeichenliste:

- 1: Schmelzenbehälter
- 1a: Stahlmantel des Schmelzenbehälters
- 1 b: feuerfeste Auskleidung des Schmelzenbehälters
- 2: Ausguss
- 2a: Austrittsöffnung für Metallschmelze
- 3: Schieberverschluss
- 4: festliegende Verschlussplatte
- 5: verschiebbare Verschlussplatte
- 6: Verschlussplattenrahmen der festliegenden Verschlussplatte 4
- 7: Verschlussplatteneinsatz
- 8: Durchtrittsöffnung
- 9: Verschlussplattenrahmen der verschiebbaren Verschlussplatte 5
- 10: Verschlussplatteneinsatz
- 11: Durchtrittsöffnung im Verschlussplatteneinsatz
- 12: Verschiebeantrieb
- 13: Anschlussring
- 13a: Anschlussring als gießdüsenartiger Bauteil
- 14: Gießrohr
- 16: Wechseleinrichtung
- 17: Schwenkantrieb
- 18: Schwenkwelle
- 19: Schwenkachse
- 20: Lager
- 21: Aufnahmegabel
- 22a, 22b: Gabelarme
- 23: Aufnahmetasche
- 25: Tragring
- 25a: Ringelement
- 25b: Tragzapfen
- 25c: Kuppelvorrichtung
- 26: Schwenkmotor
- 27: Spanneinrichtung
- 27a: Feder
- 28: Zentriernase
- 29: Aufnahmetaschen
- 30: Kuppelvorrichtung
- A: Wechselposition
- B: Anschlussposition
- C: Vertikalebene
- α: Schwenkwinkelbereich

## Patentansprüche

1. Vorrichtung zum auswechselbaren Anschließen eines Gießrohres (14) an einen Ausguss (2) eines Schmelzenbehälters (1) mit einem am Schmelzenbehälter befestigten Schieberverschluss (3), der von mindestens einer festliegenden Verschlussplatte (4) und einer relativ zu dieser verschiebbaren Verschlussplatte (5) gebildet ist, wobei die verschiebbare Verschlussplatte (5) mit einem Verschiebeantrieb (12) gekoppelt ist und das Gießrohr (14) trägt, wobei die verschiebbare Verschlussplatte (5) einen Anschlussring (13) für die zentrierte Aufnahme des Gießrohres (14) trägt und die verschiebbare Verschlussplatte (5) eine mit ihr synchron verschiebbare Wechseleinrichtung (16) für das Gießrohr (14) und eine Spanneinrichtung (27) zum Anpressen des Gießrohres (14) an die verschiebbare Verschlussplatte (5) trägt, **dadurch gekennzeichnet, dass** die Wechseleinrichtung (16) eine Schwenkwelle (18) und einen mit der Schwenkwelle verbundenen Schwenkantrieb (17) umfasst, dass die Schenkwelle (18) an der verschiebbaren Verschlussplatte (5), eine Schwenkbewegung um ihre Schwenkachse (19) zulassend, abgestützt ist, dass eine Aufnahmegabel (21) zur Aufnahme des Gießrohres (14) fest mit der Schwenkwelle (18) verbunden ist und die beiden Gabelarme (22a, 22b) der Aufnahmegabel (21) in parallelen Normalebenen zur Schwenkachse (19) angeordnet sind.

2. Vorrichtung nach Anspruch 1, **dadurch gekennzeichnet, dass** die Schwenkachse (19) der Schwenkwelle (18) in einem seitlichen Abstand von dem Anschlussring (13) für das Gießrohr (14) angeordnet ist und das an den Anschlussring (13) andockende Gießrohr (14) eine Anschlussposition (B) am Schieberverschluss (3) festlegt und dass in Bezug auf eine die Schwenkachse (19) aufnehmende Vertikalebene (C) die Anschlussposition (B) des Gießrohres (14) auf einer Seite der Vertikalebene (C) und eine Wechselposition (A) für das Gießrohr (14) auf der gegenüber liegenden abgewandten Seite der Vertikalebene (C) oder unmittelbar in dieser Vertikalebene festgelegt ist.

3. Vorrichtung nach einem der vorhergehenden Ansprüche, **dadurch gekennzeichnet, dass** die Wechseleinrichtung (16) eine Verlagerung des Gießrohres (14) zwischen einer Anschlussposition (B) an der verschiebbaren Verschlussplatte (5) und einer Wechselposition (A) des Gießrohres (14) um eine Schwenkachse (19) in einem Schwenkwinkelbereich (α) zwischen 90° und 180° zulässt.

4. Vorrichtung nach einem der vorhergehenden Ansprüche, dadurch gekennzelchnet, dass das Gießrohr (14) mit einem Tragring (25) in die Wechseleinrichtung (16) eingesetzt ist, wobei der Tragring (25) ein auf den äußeren Gießrohrdurchmesser abgestimmtes Ringelement (25a) aufweist, in dem das Gießrohr (14) steckt, wobei an dem Ringelement (25a) gegenüberliegende und voneinander weggerichtete Tragzapfen (25b) anschließen, die in Aufnahmegabeln (21) der beiden Gabelarme (22a, 22b) der Wechseleinrichtung (16) aufliegen und wobei am Ringelement (25a) eine Kuppelvorrichtung (25c) für ein Greifwerkzeug eines Roboters angeordnet ist.

5. Vorrichtung nach einem der vorhergehenden Ansprüche, **dadurch gekennzeichnet, dass** der Schwenkantrieb (17) von einem Schwenkmotor (26) gebildet ist.

6. Vorrichtung nach Anspruch 5, **dadurch gekennzeichnet, dass** der Schwenkmotor (26) einen Linearzylinder und ein Getriebe zur Erzeugung der Schwenkbewegung umfasst.

7. Vorrichtung nach Anspruch 5 oder 6, **dadurch gekennzeichnet, dass** der Schwenkmotor (26) als hydraulisch, pneumatisch oder elektrisch betriebener Schwenkmotor ausgebildet ist.

8. Vorrichtung nach einem der vorhergehenden Ansprüche, **dadurch gekennzeichnet, dass** die Spannvorrichtung (27) zum Anpressen des Gießrohres (14) an den Anschlussring (13) mit einem vorbestimmten Anpressdruck an der verschiebbaren Verschlussplatte (5) befestigt oder unmittelbar in die Wechseleinrichtung (16), insbesondere den Schwenkantrieb (17), integriert ist.

9. Vorrichtung nach Anspruch 8, **dadurch gekennzeichnet, dass** der Spanneinrichtung (27) eine Regeleinrichtung zur geregelten Einstellung eines vorbestimmten Anpressdruckes zugeordnet ist.

10. Vorrichtung nach Anspruch 8 oder 9, **dadurch gekennzeichnet, dass** die Spanneinrichtung (27) in einen hydraulischen Schwenkmotor (26) integriert ist und mit den hydraulischen Einrichtungen des Schwenkmotors (26) der geregelte Anpressdruck eingestellt wird.

11. Vorrichtung nach Anspruch 8 oder 9, **dadurch gekennzeichnet, dass** die Spanneinrichtung (27) von einer auf die Schwenkwelle (18) der Wechseleinrichtung (16) einwirkenden vorgespannten Feder (27a) gebildet ist.

12. Vorrichtung nach einem der vorhergehenden Ansprüche, **dadurch gekennzeichnet, dass** die verschiebbare Verschlussplatte (5) einen verschiebbaren Verschlussplattenrahmen (9) und eine in den Verschlussplattenrahmen (9) einsetzbaren feuerfesten Verschlussplatteneinsatz (10) umfasst und der Schwenkantrieb (17) und gegebenenfalls die Spanneinrichtung (27) am verschiebbaren Verschlussplattenrahmen (9) befestigt ist.

13. Vorrichtung nach einem der vorhergehenden Ansprüche, **dadurch gekennzeichnet, dass** die Wechseleinrichtung (16) eine Schwenkwelle (18) und einen an die Schwenkwelle während einer Einsetzbewegung selbsttätig ankuppelbaren Schwenkantrieb (17) umfasst und an der verschiebbaren Verschlussplatte (5) oder dem verschiebbaren Verschlussplattenrahmen (9) mindestens eine Zentriernase (28) für die Aufnahme und Lagepositionierung des Schwenkantriebes (17) angeordnet ist.

14. Vorrichtung nach Anspruch 13, **dadurch gekennzeichnet, dass** die Schwenkwelle (18) mit ihren Lagern 20 in Aufnahmetaschen (29) an der verschiebbaren Verschlussplatte (5) oder dem verschiebbaren Verschlussplattenrahmen (9) eingesetzt und lagepositioniert ist.

15. Vorrichtung nach Anspruch 13 oder 14, **dadurch gekennzeichnet, dass** der Schwenkantrieb (17) und/oder die Schwenkwelle (18) mit einer Kuppelvorrichtung (30) für ein Greifwerkzeug eines Roboters ausgestattet ist.

16. Vorrichtung nach Anspruch 13 bis 15, **dadurch gekennzeichnet, dass** der Schwenkantrieb (17) und/oder die Schwenkwelle (18) während einzelner Vorbehandlungsschritte und während des Transportes des Schmelzenbehälters (1) im metallurgischen Betrieb von der verschiebbaren Verschlussplatte (5) oder dem verschiebbaren Verschlussplattenrahmen (9) getrennt auf einem die Gießposition bestimmenden Traggerüst auf einer Tragkonsole abgelegt sind und der Schwenkantrieb (17) und/oder die Schwenkwelle (18) nach dem Absetzen des Schmelzenbehälters (1) auf dem Traggerüst mit einem Roboter oder einem sonstigen Manipulator an der verschiebbaren Verschlussplatte (5) oder dem verschiebbaren Verschlussplattenrahmen (9) eingesetzt wird.

## Claims

1. Apparatus for the interchangeable connection of a casting tube (14) to a spout (2) of a melt vessel (1), having a slide closure (3) which is fastened to the melt vessel and is formed by at least one stationary closure plate (4) and a closure plate (5) which is displaceable in relation thereto, wherein the displaceable closure plate (5) is coupled to a displacement drive (12) and bears the casting tube (14), wherein the displaceable closure plate (5) bears a connection ring (13) for the centered mounting of the casting tube (14), and the displaceable closure plate (5) bears a changeover device (16), which is displaceable synchronously with said plate, for the casting tube (14) and a clamping device (27) for pressing the casting tube (14) onto the displaceable closure plate (5), **characterized in that** the changeover device (16) comprises a pivot shaft (18) and a pivot drive (17) connected to the pivot shaft, **in that** the pivot shaft (18) is supported on the displaceable closure plate (5) so as to permit a pivoting movement about its pivot axis (19), **in that** a mounting fork (21) for the mounting of the casting tube (14) is fixedly connected to the pivot shaft (18), and the two fork arms (22a, 22b) of the mounting fork (21) are arranged in parallel planes normal to the pivot axis (19).

2. Apparatus according to Claim 1, **characterized in that** the pivot axis (19) of the pivot shaft (18) is arranged at a lateral distance from the connection ring (13) for the casting tube (14), and the casting tube (14) docking onto the connection ring (13) locates a connection position (B) on the slide closure (3), and **in that**, in relation to a vertical plane (C) incorporating the pivot axis (19), the connection position (B) of the casting tube (14) is located on one side of the vertical plane (C) and a changeover position (A) for the casting tube (14) is located on the opposing, remote side of the vertical plane (C) or directly in this vertical plane.

3. Apparatus according to one of the preceding claims, **characterized in that** the changeover device (16) allows the casting tube (14) to be displaced between a connection position (B) on the displaceable closure plate (5) and a changeover position (A) of the casting tube (14) about a pivot axis (19) in a pivot angle range (α) of between 90° and 180°.

4. Apparatus according to one of the preceding claims, **characterized in that** the casting tube (14) is inserted together with a support ring (25) into the changeover device (16), wherein the support ring (25) has a ring element (25a) which is matched to the outside diameter of the casting tube and in which the casting tube (14) is positioned, wherein the ring element (25a) is adjoined by opposing support pins (25b) which are directed away from one another and lie in mounting forks (21) of the two fork arms (22a, 22b) of the changeover device (16), and wherein a coupling apparatus (25c) for a gripping tool of a robot is arranged on the ring element (25a).

5. Apparatus according to one of the preceding claims, **characterized in that** the pivot drive (17) is formed by an oscillating motor (26).

6. Apparatus according to Claim 5, **characterized in that** the oscillating motor (26) comprises a linear cylinder and a mechanism for producing the pivoting movement.

7. Apparatus according to Claim 5 or 6, **characterized in that** the oscillating motor (26) is in the form of a hydraulically, pneumatically or electrically operated oscillating motor.

8. Apparatus according to one of the preceding claims, **characterized in that** the clamping device (27) for pressing the casting tube (14) onto the connection ring (13) is fastened with a predetermined contact pressure to the displaceable closure plate (5), or is integrated directly in the changeover device (16), in particular the pivot drive (17).

9. Apparatus according to Claim 8, **characterized in that** the clamping device (27) is assigned a regulating device for the regulated setting of a predetermined contact pressure.

10. Apparatus according to Claim 8 or 9, **characterized in that** the clamping device (27) is integrated in a hydraulic oscillating motor (26), and the regulated contact pressure is set using the hydraulic devices of the oscillating motor (26).

11. Apparatus according to Claim 8 or 9, **characterized in that** the clamping device (27) is formed by a pretensioned spring (27a) which acts on the pivot shaft (18) of the changeover device (15).

12. Apparatus according to one of the preceding claims, **characterized in that** the displaceable closure plate (5) comprises a displaceable closure plate frame (9) and a refractory closure plate insert (10) which can be inserted into the closure plate frame (9), and the pivot drive (17) and, if appropriate, the clamping device (27) are fastened to the displaceable closure plate frame (9).

13. Apparatus according to one of the preceding claims, **characterized in that** the changeover device (16) comprises a pivot shaft (18) and a pivot drive (17) which can automatically be coupled to the pivot shaft during an insertion movement, and at least one centering lug (28) for the mounting and positioning of the pivot drive (17) is arranged on the displaceable closure plate (5) or the displaceable closure plate frame (9).

14. Apparatus according to Claim 13, **characterized in that** the pivot shaft (18) is inserted and positioned together with its bearings (20) in mounting pockets (29) on the displaceable closure plate (5) or the displaceable closure plate frame (9).

15. Apparatus according to Claim 13 or 14, **characterized in that** the pivot drive (17) and/or the pivot shaft (18) is equipped with a coupling apparatus (30) for a gripping tool of a robot.

16. Apparatus according to Claims 13 to 15, **characterized in that** the pivot drive (17) and/or the pivot shaft (18) are set down on a support bracket during individual pretreatment steps and during transportation of the melt vessel (1), during metallurgical operation, separately from the displaceable closure plate (5) or the displaceable closure plate frame (9) on a support frame which determines the casting position, and the pivot drive (17) and/or the pivot shaft (18) is inserted using a robot or another manipulator on the displaceable closure plate (5) or the displaceable closure plate frame (9) after the melt vessel (1) has been set down on the support frame.

## Revendications

1. Dispositif pour raccorder de façon remplaçable un tube de coulée (14) à une busette (2) d'un récipient de matière en fusion (1) avec un obturateur à tiroir (3) fixé au récipient de matière en fusion, qui est formé par au moins une plaque d'obturateur fixe (4) et une plaque d'obturateur (5) pouvant coulisser par rapport à celle-ci, dans lequel la plaque d'obturateur coulissante (5) est couplée à un entraînement de coulisse (12) et porte le tube de coulée (14), dans lequel la plaque d'obturateur coulissante (5) porte une bague de raccordement (13) pour la réception centrée du tube de coulée (14) et la plaque d'obturateur coulissante (5) porte un dispositif de changement (16) pouvant coulisser en synchronisme avec elle pour le tube de coulée (14) et un dispositif de serrage (27) pour presser le tube de coulée (14) sur la plaque d'obturateur coulissante (5), **caractérisé en ce que** le dispositif de changement (16) comprend un arbre pivotant (18) et un entraînement de pivotement (17) relié à l'arbre pivotant (18), **en ce que** l'arbre pivotant (18) est appuyé sur la plaque d'obturateur coulissante (5), en permettant un mouvement de pivotement autour de son axe de pivotement (19), **en ce qu'**une fourche de réception (21) destinée à recevoir le tube de coulée (14) est reliée solidairement à l'arbre pivotant (18) et les deux bras de fourche (22a, 22b) de la fourche de réception (21) sont disposés dans des plans parallèles perpendiculaires à l'axe de pivotement (19).

2. Dispositif selon la revendication 1, **caractérisé en ce que** l'axe de pivotement (19) de l'arbre pivotant (18) est disposé à une distance latérale de la bague de raccordement (13) pour le tube de coulée (14) et le tube de coulée (14) adossé à la bague de raccordement (13) fixe une position de raccordement (B) sur l'obturateur à tiroir (3) et **en ce que**, par rapport à un plan vertical (C) contenant l'axe de pivotement (19), il fixe la position de raccordement (B) du tube de coulée (14) sur un côté du plan vertical (C) et une position de changement (A) pour le tube de coulée (14) sur le côté opposé du plan vertical (C) ou directement dans ce plan vertical.

3. Dispositif selon l'une quelconque des revendications précédentes, **caractérisé en ce que** le dispositif de changement (16) permet un déplacement du tube de coulée (14) entre une position de raccordement (B) à la plaque d'obturateur coulissante (5) et une position de changement (A) du tube de coulée (14) dans une plage d'angle de pivotement (α) comprise entre 90° et 180° autour d'un axe de pivotement (19).

4. Dispositif selon l'une quelconque des revendications précédentes, **caractérisé en ce que** le tube de coulée (14) est introduit avec une bague de support (25) dans le dispositif de changement (16), dans lequel la bague de support (25) présente un élément annulaire (25a) accordé au diamètre extérieur du tube de coulée, où le tube de coulée (14) s'engage, dans lequel des tourillons de support (25b), opposés l'un à l'autre et orientés à l'opposé l'un de l'autre se raccordent à l'élément annulaire (25a), et reposent dans des fourches de réception (21) des deux bras de fourche (22a, 22b) du dispositif de changement (16) et dans lequel un dispositif de couplage (25c) pour un outil de saisie d'un robot est disposé sur l'élément annulaire (25a).

5. Dispositif selon l'une quelconque des revendications précédentes, **caractérisé en ce que** l'entraînement de pivotement (17) est formé par un moteur pivotant (26).

6. Dispositif selon la revendication 5, **caractérisé en ce que** le moteur pivotant (26) comprend un cylindre linéaire et une transmission pour la production du mouvement de pivotement.

7. Dispositif selon la revendication 5 ou 6, **caractérisé en ce que** le moteur pivotant (26) est un moteur pivotant à commande hydraulique, pneumatique ou électrique.

8. Dispositif selon l'une quelconque des revendications précédentes, **caractérisé en ce que** le dispositif de serrage (27) pour presser le tube de coulée (14) sur la bague de raccordement (13) est fixé sur la plaque d'obturateur coulissante (5) avec une pression de serrage prédéterminée ou est intégré directement dans le dispositif de changement (16), en particulier dans l'entraînement de pivotement (17).

9. Dispositif selon la revendication 8, **caractérisé en ce qu'**un dispositif de régulation pour le réglage régulé d'une pression de serrage prédéterminée est associé au dispositif de serrage (27).

10. Dispositif selon la revendication 8 ou 9, **caractérisé en ce que** le dispositif de serrage (27) est intégré dans un moteur pivotant hydraulique (26) et la pression de serrage régulée est réglée avec les dispositifs hydrauliques du moteur pivotant (26).

11. Dispositif selon la revendication 8 ou 9, **caractérisé en ce que** le dispositif de serrage (27) est formé par un ressort précontraint (27a) agissant sur l'arbre pivotant (18) du dispositif de changement (16).

12. Dispositif selon l'une quelconque des revendications précédentes, **caractérisé en ce que** la plaque d'obturateur coulissante (5) comprend un cadre de plaque d'obturateur coulissant (9) et une garniture de plaque d'obturateur réfractaire (10) à insérer dans le cadre de plaque d'obturateur (9) et l'entraînement de pivotement (17) et éventuellement le dispositif de serrage (27) est fixé au cadre de plaque d'obturateur coulissant (9).

13. Dispositif selon l'une quelconque des revendications précédentes, **caractérisé en ce que** le dispositif de changement (16) comprend un arbre pivotant (18) et un entraînement de pivotement (17) pouvant se coupler automatiquement à l'arbre pivotant pendant un mouvement d'insertion et au moins un ergot de centrage (28) destiné à recevoir et à positionner l'entraînement de pivotement (17) est disposé sur la plaque d'obturateur coulissante (5) ou sur le cadre de plaque d'obturateur coulissant (9).

14. Dispositif selon la revendication 13, **caractérisé en ce que** l'arbre pivotant (18) avec ses paliers (20) est inséré et positionné dans des poches de réception (29) sur la plaque d'obturateur coulissante (5) ou sur le cadre de plaque d'obturateur coulissant (9).

15. Dispositif selon la revendication 13 ou 14, **caractérisé en ce que** l'entraînement de pivotement (17) et/ou l'arbre pivotant (18) est équipé d'un dispositif de couplage (30) pour un outil de saisie d'un robot.

16. Dispositif selon l'une quelconque des revendications 13 à 15, **caractérisé en ce que** l'entraînement de pivotement (17) et/ou l'arbre pivotant (18) sont déposés sur une charpente de support déterminant la position de coulée sur une console de support pendant des étapes individuelles de pré-traitement et pendant le transport du récipient de matière en fusion dans l'usine métallurgique séparément de la plaque d'obturateur coulissante (5) ou du cadre de plaque d'obturateur coulissant (9) et l'entraînement de pivotement (17) et/ou l'arbre pivotant (18) est, après le dépôt du récipient de matière en fusion (1) sur la charpente de support, introduit avec un robot ou un autre manipulateur sur la plaque d'obturateur coulissante (5) ou le cadre de plaque d'obturateur coulissant (9).
